# EUROPÄISCHE PATENTSCHRIFT

(11) **EP 0 711 449 B1**
(45) Veröffentlichungstag und Bekanntmachung des Hinweises auf die Patenterteilung: **22.07.1998**
(21) Anmeldenummer: 95919326.9
(22) Anmeldetag: 19.05.1995
(51) Int. Cl.: H01F 5/02, H01F 41/06, H01F 17/04

(54) **SPULENKÖRPER UND DAMIT AUFGEBAUTE ELEKTRISCHE SPULE**
COIL FORMER AND ELECTRIC COIL WOUND THEREON
ARMATURE DE BOBINE ET BOBINE ELECTRIQUE REALISEE AVEC TELLE ARMATURE

(30) Priorität: 25.05.1994 DE 4418246
(43) Veröffentlichungstag der Anmeldung: 15.05.1996
(73) Patentinhaber: HOHENLOHER KUNSTSTOFFTECHNIK GmbH & Co., 74613 Öhringen (DE)
(72) Erfinder: LEHMANN, Eberhard, D-74629 Pfedelbach-Windischenbach (DE)
(74) Vertreter: Lins, Edgar, Dipl.-Phys. Dr.jur.
(86) Internationale Anmeldenummer: DE9500684
(87) Internationale Veröffentlichungsnummer: WO9532511

(56) Entgegenhaltungen:
- EP-A- 0 208 996
- WO-A-94/00857
- DE-A- 2 944 583
- DE-U- 8 704 105
- DE-U- 8 716 783
- SIEMENS COMPONENTS, Bd. 28, Nr. 3, Juli 1993 BERLIN DE, Seiten 29-31, RALF SCHIFFEL 'RM coil formers of blue alkyd'

## Beschreibung

Die Erfindung betrifft einen Spulenkörper für die automatische Spulenbewicklung, insbesondere RM-Spulenkörper, bestehend aus einem zylindrischen Wickelkörper, einem Unterflansch, der mit Drahtführungsschlitze bildenden und Lötstifte tragenden seitlichen Ansätzen versehen ist, und einem Oberflansch der Mittel zur Aufnahme und Mitnahme des Spulenkörpers am Wickelautomaten aufweist die eine nach radial außen offenen Aufnahmeraum zum Zusammenwirken mit einem entsprechend geformten, in den Aufnahmeraum eingreifenden Gegenstück am Wickelautomaten aufweisen, wobei der Spulenkörper zur Verwendung mit einem zweiteiligen, den Spulenkörper in seiner Hochebene mantelförmig umschließenden, durch eine elastische Klammeranordnung zusammengehaltenen Kern vorgesehen ist, der so geformt ist, daß die seitlichen Ansätze des Unterflansches und die Mittel des Oberflansches zur Aufnahme und Mitnahme des Spulenkörpers außerhalb des Kerns liegen.

Ein Spulenkörper der oben erwähnten Art ist bekannt aus DE-A-2 944 583.

Die Erfindung betrifft ferner eine elektrische Spule mit einem Spulenkörper der erwähnten Art.

Bekannte Spulenkörper werden aus Phenolicharz oder seit einiger Zeit auch aus modifizierten, ungesättigten Polyesterharzen gefertigt (vgl. DE 42 20 287 A1). Der Ersatz des früher üblichen Phenolicharzes durch ein modifiziertes UP-Harz führt zu einem temperaturbeständigeren Spulenkörper, der auch höhere Lötetemperaturen maßhaltig übersteht. Nachteilig an dem UP-Spulenkörper ist seine verringerte Stabilität, die im Bereich des Unterflansches durch eine besondere konstruktive Ausgestaltung gemäß DE 42 20 287 A1 kompensiert werden kann.

Die bekannten Spulenkörper sind insbesondere in der Ausführungsform "RM-Spulenkörper" bekannt, deren Abmessungen in der Norm DIN 41981 festgelegt sind. Die bekannten Spulenkörper weisen im Oberflansch regelmäßig eine V- oder U-förmige, also nach radial außen offene Ausnehmung auf, in die ein entsprechend geformtes Gegenstück des Wickelautomaten eingreifen kann, um den Spulenkörper im Wickelautomaten mitzunehmen und zu positionieren.

Diese seit vielen Jahren existierende Spulenkörper-Bauform hat sich an sich bewährt. Allerdings besteht seit längerer Zeit der Wunsch, die Stabilität, insbesondere des Oberflansches, zu verbessern. Einer an sich naheliegenden stärkeren Ausbildung des Oberflansches stehen die genormten Abmessungen des Spulenkörpers einerseits und die unerwünschte Verkleinerung des Wickelraumes andererseits entgegen.

Die bekannten Spulenkörper werden zusammen mit Mantelkernen verwendet, die zweiteilig ausgebildet sind und mittig zu dem Spulenkörper, parallel zu den Flanschen, eine Stoßebene aufweisen. Der Kern umgibt den Spulenkörper mantelförmig in der Hochebene, umgreift also Ober- und Unterseite des Spulenkörpers sowie über seine Breite zwei gegenüberliegende Teile der Mantelflächen. Der Kern ist dabei so ausgebildet, daß die seitlichen Ansätze des Unterflansches sowie seitlich außen bezüglich der Hochebene wegen der Abschnitte des Oberflansches nicht von dem Kern abgedeckt werden. Da der Kern den Spulenkörper in der Hochebene mantelförmig umgibt, bildet er einen starren Aufnahmeraum für den Spulenkörper. Da Fertigungstoleranzen die relative Größe von Spulenkörper zu Aufnahmeraum des Kerns beeinflussen, wird der Aufnahmeraum des Kerns mit einem geringen Übermaß gefertigt und eine elastische Toleranzausgleichsscheibe auf den Oberflansch des Spulenkörpers gelegt, bevor der Kern mittels einer elastischen Klammeranordnung, bestehend aus zwei seitlichen Klammern, geschlossen wird. Durch das elastische Toleranzausgleichselement wird der Spulenkörper fest und klapperfrei in dem Aufnahmeraum des Kerns gehalten. Durch DE-U-87 16 783 ist es bekannt, daß ein Spulenkörper in seiner Hochebene durch einen zweiteiligen, in einer Horizontalebene geteilten Kern mantelförmig umschlossen wird, der den Oberflansch des Spulenkörpers nur teilweise abdeckt, wobei eine den Kern zusammenhaltende elastische Klammeranordnung sich federnd auf der Oberseite des Kerns abstützt und auf der Oberseite des Kerns mit seitlichen Ansätzen versehen ist, die seitlich vom Kern nach unten abgewinkelte Schenkel aufweisen, die mit Vorspannung auf den Oberflansch des Spulenkörpers drücken, so daß der Spulenkörper in dem Kern fest und klapperfrei gehalten wird.

Durch DE-U-87 04 105 ist ein Spulenkörper mit einem im wesentlichen hohlzylindrischen Spulenkörperkern und diesen jeweils axial begrenzenden Spulenkörperflanschen bekannt, der jedoch nicht die Merkmale des gattungsgemäßen Spulenkörpers aufweist.

Zur gleichzeitigen Bewicklung mehrerer gleicher Spulenkörper in einem Wickelautomaten ist vorgesehen, daß die Spulenkörperflansche jeweils auf der dem Spulenkörperkern abgewandten, äußeren Seite Ansätze tragen, die einen Einschnitt bzw. eine entsprechende Rippe tragen, so daß mehrere Spulenkörper in axialer Richtung aneinander gereiht werden können und dabei drehfest miteinander verbunden sind. Soweit mit dem Einschnitt oder der Rippe in dem Ansatz auch ein wicklerseitiger Mitnehmer zusammenwirken kann, muß dieser - wie ein benachbarter Spulenkörper - axial zugestellt werden. Gegenüber dem bekannten RM-Spulenkörper gemäß DIN 41981, bei dem in nach radial außen offene V- oder U-förmige Ausnehmungen entsprechend geformte Gegenstücke des Wikkelautomaten radial zugestellt werden, liegt somit eine andersartige Konstruktion der Wickelmaschine und Wickeltechnik vor.

Die der Erfindung zugrundeliegende Problemstellung besteht darin, eine erhöhte Stabilität des Spulenkörpers im Bereich des Oberflansches zu ermöglichen, und zwar mit Maßnahmen, die die Einhaltung der Norm DIN 41981 ermöglichen.

Zur Lösung dieses Problems ist ein Spulenkörper der eingangs erwähnten Art erfindungsgemäß dadurch gekennzeichnet, daß er aus einem ungesättigten Polyester hergestellt ist, der durch Zugabemittel modifiziert ist, daß der Oberflansch massiv ohne Ausnehmungen ausgebildet ist und daß der nach radial außen offene Aufnahmeraum durch an der Oberseite des Oberflansches angeordnete Stege gebildet ist.

Erfindungsgemäß wird daher von der seit Jahrzehnten bekannten Bauform für vollautomatisch zu bewickelnde RM-Spulenkörper abgewichen, ohne auf die Vorteile dieser Bauform in Bezug auf die Handhabung durch den Wickelautomaten zu verzichten. Dies wird dadurch erreicht, daß für die Aufnahme und Mitnahme des Spulenkörpers in dem Wickelautomaten nicht mehr eine Ausnehmung des Oberflansches vorgesehen wird, sondern auf der Oberseite des Flansches vorgesehene Stege, die die gleiche Funktion erfüllen können, ohne die Bruchstabilität des Oberflansches herabzusetzen, wie dies eine Ausnehmung tut. Die Erfindung beruht auf der Erkenntnis, daß eine derartige partielle Vergrößerung der Bauhöhe möglich ist, weil die nach oben an dem Oberflansch angeformten Stege in einen freien Raum neben dem Mantelkern ragen und daher die bisherige Bauform der elektrischen Spulen - auch im Rahmen der DIN-Vorschrift - nicht beeinträchtigen. Der erfindungsgemäße Spulenkörper läßt sich aufgrund der erfindungsgemäßen Verstärkung des Oberflansches unproblematisch aus einem aus thermischen Gründen vorteilhaften ungesättigten Polyester herstellen, der durch Zugabemittel modifiziert ist.

Vorzugsweise begrenzen zwei schräg zueinander stehende Stege einen V-förmigen Aufnahmeraum.

Mit dem erfindungsgemäßen Spulenkörper läßt sich eine erfindungsgemäße elektrische Spule ausbilden mit einem den Spulenkörper in seiner Hochebene mantelförmig umschließenden zweiteiligen, in einer Horizontalebene geteilten Kern, der den Oberflansch des Spulenkörpers nur teilweise abdeckt, und mit einer den Kern zusammenhaltenden elastischen Klammeranordnung, die die Oberseite der Spule übergreift, sich federnd auf der Oberseite des Kerns abstützt und auf der Oberseite des Kerns mit seitlichen Ansätzen versehen ist, die seitlich vom Kern nach unten abgewinkelte Schenkel aufweisen, die mit Vorspannung auf den Oberflansch des Spulenkörpers drücken und einer der seitlichen Ansätze auf die Stege auf der Oberseite des Oberflansches drückt.

Die erfindungsgemäß erzielbare Erhöhung der Stabilität des Spulenkörpers im Bereich des Oberflansches erlaubt eine Vergrößerung des Anwendungsbereiches der aus thermischen Gründen vorteilhaften UP-Spulenkörper. Aber auch für die bisherigen, keine Stabilitätsprobleme aufwerfenden Phenolic-Spulenkörper bietet die Erfindung Vorteile, weil zunehmend dickere Wickeldrähte Verwendung finden; die beim Wickelvorgang eine höhere Belastung des Spulenkörpers, insbesondere des Oberflansches mit sich bringen.

Die Erfindung soll im folgenden anhand der Zeichnung näher erläutert werden, in der ein Ausführungsbeispiel der erfindungsgemäßen Spule der bisher verwendeten bekannten Ausführungsform gegenübergestellt wird. Es zeigen:
- Figur 1 -: einen Schnitt durch die Hochebene einer Spule nach dem Stand der Technik
- Figur 2 -: eine Draufsicht auf die Spulenanordnung gemäß Figur 1
- Figur 3 -: einen Schnitt in einer gegenüber der Figur 1 um 90° gedrehten Hochebene eines Ausführungsbeispiels einer erfindungsgemäßen Spule
- Figur 4 -: eine Draufsicht auf die Anordnung gemäß Figur 3.

Die in den Figuren 1 und 2 dargestellte elektrische Spule nach dem Stand der Technik weist einen Spulenkörper 1 und einen ferromagnetischen Kern 2 auf.

Der Spulenkörper 1 besteht aus einem hohlen zylindrischen Wickelkörper 3, der unten durch einen Unterflansch 4 und oben durch einen Oberflansch 5 begrenzt wird. Auf den Außenmantel des Wickelkörpers 3 wird eine (nicht dargestellte) elektrische Wicklung gewickelt, und die Flansche 4, 5 begrenzen den Wickelraum nach oben und unten. Der Spulenkörper 1 wird in der Hochebene mantelförmig durch den Kern 2 umgeben, wobei der Kern 2 aus zwei Kernhälften 6, 7 besteht. Die Kernhälften 6, 7 stoßen in einer Horizontalebene 8 aufeinander, die parallel zu den Flanschen 4, 5 liegt und auf halber Höhe des Spulenkörpers 1 angeordnet ist.

Die Kernhälften 6, 7 werden durch zwei Klammern 9 zusammengehalten, die die Kernhälften 6, 7 von unten bzw. oben übergreifen und elastisch die Kernhälften 6, 7 gegeneinander drücken.

Figur 2 läßt erkennen, daß die Kernhälften 6, 7 auf der Oberseite und Unterseite des Spulenkörpers 1 mittig etwas eingeschnürt sind und die Flansche 4, 5 des kreiszylindrischen Spulenkörpers 1 nur teilweise überdecken. In dem nicht überdeckten Bereich des Oberflansches 5 ist in diesem eine etwa V-förmige Ausnehmung 10 vorgesehen, die zur Aufnahme und Mitnahme des Spulenkörpers 1 in einer Wickelmaschine dient.

Der Unterflansch 4 ist mit seitlichen Ansätzen 11 versehen, die quer zur Erstreckungsrichtung des Kernes 2 vom Unterflansch 4 abstehen, jeweils einen Drahtführungsschlitz 12 ausbilden und Lötstifte 13 tragen.

Bei dieser bekannten Spulenanordnung bildet der Kern 2 einen Aufnahmeraum 14 für den Spulenkörper 1. Zum Ausgleich von Fertigungstoleranzen ist auf die Oberseite des Oberflansches 5 des Spulenkörpers 1 eine elastische Ringscheibe 15 als Toleranzausgleichselement eingelegt, die - je nach verbleibenden Abstand zwischen Spulenkörper 1 und Oberseite des Aufnahmeraums 14 - mehr oder weniger zusammengedrückt wird, in jedem Fall jedoch für einen klapperfreien Sitz des Spulenkörpers 1 in dem Aufnahmeraum 14 des Kerns 2 sorgt.

Der in Figur 3 dargestellte Schnitt durch eine Hochebene eines erfindungsgemäßen Spulenkörpers ist um 90° gegenüber der Schnittebene gemäß Figur 1 gedreht. Der Unterflansch 104 des erfindungsgemäßen Spulenkörpers 101 mit seinen Ansätzen 111 ist gegenüber dem Flansch 4 des Spulenkörpers 1 unverändert. Der Wickelkörper 103 weist bei gleicher Größe des Kerns eine etwas größere Höhe auf, da die elastische Ringscheibe 15 als Toleranzausgleichseinrichtung entfallen ist. Der Oberflansch 105 ist gegenüber dem Flansch 5 ohne Ausnehmung 10 ausgebildet, im dargestellten Ausführungsbeispiel also als Kreisringscheibe mit konstanter Dicke. Zur Bewahrung der vorteilhaften Handhabung in einer Wickelmaschine ist der Oberflansch 105 an seiner Oberseite mit zwei Stegen 110 versehen, die schräg zueinander stehen und einen etwa V-förmigen Aufnahmeraum begrenzen, in den ein entsprechend geformter Auf- und Mitnehmer der Wickelmaschine seitlich eingefahren werden kann und so die Lage des Spulenkörpers 101 fixiert.

Die Klammeranordnung 109 ist in dem erfindungsgemäßen Ausführungsbeispiel einteilig ausgebildet und erstreckt sich über die gesamte Oberseite des Kerns 2 und mit zwei Schenkeln seitlich unter die Unterseite der unteren Kernhälfte 106, um so die beiden Kernhälften 106, 107 in der Stoßebene 108 gegeneinander zu drücken. Zusätzlich ist die Klammer 109 auf der Oberseite des Kerns 102 bzw. der oberen Kernhälfte 107 mit zwei seitlichen Ansätzen 116, 117 versehen, die sich über die Breite des Kerns 102 erstrecken und mit nach unten abgewinkelten, federnden Enden 118, 119 auf die Oberseite des Oberflansches 105 des Spulenkörpers 101 drücken. Dabei ist der nach unten abgewinkelte Schenkel 118 um weniger als 90 ° abgewinkelt und liegt schräg auf den Stegen 110 auf. Hingegen ist der Schenkel 119 nahezu rechtwinkelig abgewinkelt und erstreckt sich bis direkt auf die Oberseite des Oberflansches 105, da in seinem Bereich keine Stege 110 vorhanden sind. Zur Verbesserung der elastischen Auflage ist der Schenkel 119 an seinem freien Ende 120 etwas nach außen abgebördelt.

Somit ist erkennbar, daß die Klammer 109 in dem dargestellten Ausführungsbeispiel nicht nur die Funktion hat, die beiden Kernhälften 106, 107 zusammenzuhalten, sondern auch, den Spulenkörper 101 mit einer elastischen Vorspannung gegen die untere Wand des Aufnahmeraums 114 zu drücken, um so auch bei etwaigen Fertigungstoleranzen für einen festen und klapperfreien Sitz des Spulenkörpers 101 in dem Aufnahmeraum 114 des Kerns 102 zu sorgen, der im dargestellten Ausführungsbeispiel um den Toleranzbereich T höher ist als der Spulenkörper 101, da der geschnittene Teil der oberen Kernhälfte 107 in den Innenraum des hohlzylindrischen Spulenkörpers 101 ragt.

Durch die unterbrechungsfreie Ausbildung des Oberflansches 105 wird die mechanische Stabilität, aber auch die Spannungsüberschlagsfestigkeit des Spulenkörpers 101 verbessert, wobei aufgrund der Stege 110 die vorteilhafte Handhabung in einer Spulenwickelmaschine erhalten bleibt. In dem erfindungsgemäßen Aufbau der Spule liegen die Stege 110 neben dem Kern 102 und führen daher an keiner Stelle zu einer Vergrößerung des Gesamtaufbaus.

## Patentansprüche

1. Spulenkörper für die automatische Spulenbewicklung, insbesondere RM-Spulenkörper, bestehend aus einem zylindrischen Wickelkörper (103), einem Unterflansch (104), der mit Drahtführungsschlitze (112) bildenden und Lötstifte (113) tragenden seitlichen Ansätzen (111) versehen ist, und einem Oberflansch (105) der Mittel zur Aufnahme und Mitnahme des Spulenkörpers am Wickelautomaten aufweist die einen nach radial außen offenen Aufnahmeraum zum Zusammenwirken mit einem entsprechend geformten, in den Aufnahmeraum eingreifenden Gegenstück am Wickelautomaten aufweisen, wobei der Spulenkörper zur Verwendung mit einem zweiteiligen, den Spulenkörper (101) in seiner Hochebene mantelförmig umschließenden, durch eine elastische Klammeranordnung (109) zusammengehaltenen Kern (102) vorgesehen ist, der so geformt ist, daß die seitlichen Ansätze (111) des Unterflansches (104) und die Mittel des Oberflansches (105) zur Aufnahme und Mitnahme des Spulenkörpers (101) außerhalb des Kerns (102) liegen, **dadurch gekennzeichnet, daß** er aus einem ungesättigten Polyester hergestellt ist, der durch Zugabemittel modifiziert ist, daß der Oberflansch (105) massiv ohne Ausnehmungen (10) ausgebildet ist und daß der nach radial außen offene Aufnahmeraum durch an der Oberseite des Oberflansches (105) angeordnete Stege (110) gebildet ist.

2. Spulenkörper nach Anspruch 1, dadurch gekennzeichnet, daß zwei Stege (110) vorgesehen sind, die schräg zueinander stehen und einen V-förmigen Aufnahmeraum begrenzen.

3. Elektrische Spule mit einem Spulenkörper nach einem der Ansprüche 1 bis 2 und einem den Spulenkörper (101) in seiner Hochebene mantelförmig umschließenden zweiteiligen, in einer Horizontalebene (108) geteilten Kern (102), der den Oberflansch (105) des Spulenkörpers (101) nur teilweise abdeckt, und mit einer den Kern (102) zusammenhaltenden elastischen Klammeranordnung (109), die die Oberseite der Spule übergreift, sich federnd auf der Oberseite des Kerns (102) abstützt und auf der Oberseite des Kerns (102) mit seitlichen Ansätzen (116, 117) versehen ist, die seitlich vom Kern (102) nach unten abgewinkelte Schenkel (118, 119) aufweisen, die mit Vorspannung auf den Oberflansch (105) des Spulenkörpers (101) drücken und einer der seitlichen Ansätze (116, 117) auf die Stege (110) auf der Oberseite des Oberflansches (105) drückt.

## Claims

1. A coil former for the automatic winding of coils, in particular an RM coil former, consisting of a cylindrical winding form (103), a lower flange (104) which is provided with lateral appendages (111) forming wire-guiding slots (112) and bearing soldering pins (113), and an upper flange (105) comprising means for receiving and driving the coil former on the automatic winding machine that comprise a receiving space which is open in the radially outward direction for interacting with a correspondingly shaped mating part on the automatic winding machine engaging the receiving space, whereby for the use thereof the coil former is provided with a two-part core (102) surrounding the coil former (101) in its vertical plane in the manner of a sheath and held together by an elastic clip arrangement (109), said core being shaped in such a way that the lateral appendages (111) of the lower flange (104) and the means pertaining to the upper flange (105) for receiving and driving the coil former (101) are located outside the core (102), characterised in that said coil former is produced from an unsaturated polyester modified by addition means, in that the upper flange (105) is of solid construction without recesses (10) and in that the receiving space which is open in the radially outward direction is formed by webs (110) disposed on the upper side of the upper flange (105).

2. A coil former according to Claim 1, characterised in that two webs (110) are provided which are inclined in relation to one another and border a V-shaped receiving space.

3. An electrical coil with a coil former according to one of Claims 1 to 2 and a two-part core (102) which surrounds the coil former (101) in its vertical plane in the manner of a sheath, is divided in a horizontal plane (108) and covers the upper flange (105) of the coil former (101) only partially, and with an elastic clip arrangement (109) holding the core (102) together, overlapping the upper side of the coil, resiliently supported on the upper side of the core (102) and provided on the upper side of the core (102) with lateral appendages (116, 117) that comprise arms (118, 119) which are bent downwards laterally from the core (102) and which press with prestressing on the upper flange (105) of the coil former (101), and one of the lateral appendages (116, 117) presses on the webs (110) on the upper side of the upper flange (105).

## Revendications

1. Corps de bobine pour le bobinage automatique, notamment corps de bobine RM, consistant en un mandrin cylindrique (103), un flasque inférieur (104) qui est muni d'appendices latéraux (111) formant des fentes de guidage (112) du fil et portant des plots (113), et un flasque supérieur (105) qui présente des moyens pour l'installation et l'entraînement du corps de bobine (101) sur l'automate de bobinage, moyens qui présentent un logement ouvert radialement vers l'extérieur, destiné à coopérer avec une contre-pièce de l'automate de bobinage, conformée de manière correspondante et s'engageant dans le logement, lequel corps de bobine est prévu pour être utilisé avec un noyau (102) en deux parties tenues ensemble par un agencement de pince(s) élastique (109), et enfermant le corps de bobine (101) dans son plan vertical à la manière d'une enveloppe, noyau formé de telle façon que les appendices latéraux (111) du flasque inférieur (104) et les moyens du flasque supérieur (105) pour l'installation et l'entraînement du corps de bobine (101) se trouvent à l'extérieur du noyau (102), caractérisé en ce qu'il est fabriqué dans un polyester non saturé qui est modifié par des additifs, en ce que le flasque supérieur (105) est formé plein, sans ouvertures (10), et en ce que le logement ouvert radialement vers l'extérieur est formé par des nervures (110) disposées sur le côté supérieur du flasque supérieur (105).

2. Corps de bobine selon la revendication 1, caractérisé en ce qu'il est prévu deux nervures (110) dressées obliquement l'une par rapport à l'autre et délimitant un logement en forme de V.

3. Bobine de champ électrique comportant un corps de bobine (101), selon l'une des revendications 1 et 2 et un noyau (102) en deux parties qui est partagé selon un plan horizontal (108), enferme le coprs de bobine (101) dans sont plan vertical à la manière d'une enveloppe, et ne recouvre que partiellement le flasque supérieur (105) du corps de bobine (101), et comportant un agencement de pince(s) élastique (109) qui maintient le noyau (102) à l'état assemblé, chevauche le côté supérieur de la bobine, s'appuie élastiquement sur le côté supérieur du noyau (102) et est muni, du côté supérieur du noyau (102), d'appendices latéraux (116, 117) qui présentent latéralement relativement au noyau (102) des branches (118, 119) coudées vers le bas, qui pressent avec précontrainte sur le flasque supérieur (105) du corps de bobine (101), et l'un des appendices latéraux (116, 117) presse sur les nervures (110) situées sur le côté supérieur du flasque supérieur (105).
